# EUROPÄISCHE PATENTSCHRIFT

(11) **EP 2 198 734 B1**
(45) Veröffentlichungstag und Bekanntmachung des Hinweises auf die Patenterteilung: **23.11.2011**
(21) Anmeldenummer: 09177992.6
(22) Anmeldetag: 04.12.2009
(51) Int. Cl.: A45D 1/04

(54) **Haarformaufsatz sowie Haarformgerät mit einem solchen Aufsatz**
Hair shaping attachment and hair shaping device with such an attachment
Chapiteau de mise en forme de cheveux ainsi qu'appareil de mise en forme de cheveux doté d'un tel chapiteau

(30) Priorität: 17.12.2008 DE 202008016618 U
(43) Veröffentlichungstag der Anmeldung: 23.06.2010
(73) Patentinhaber: WIK Far East Ltd., North Point, Hong Kong (CN)
(72) Erfinder: Hafemann, Klaus, 47445 Moers (DE)
(74) Vertreter: Haverkamp, Jens

(56) Entgegenhaltungen:
- EP-A1- 1 472 951
- WO-A1-03/061416
- DE-U1- 20 200 971

## Beschreibung

Die Erfindung betrifft einen Haarformaufsatz zum Anschließen an ein einen Luftstrom erzeugendes Gerät, etwa einen Aircurler, welcher Haarformaufsatz zwei gelenkig zueinander angeordnete, zangenartig verstellbare Arme aufweist, deren zueinander weisende Oberseiten jeweils eine komplementäre Arbeitsfläche zur Ausbildung eines Haarformspaltes aufweisen und wobei zumindest ein Strömungskanal zum Transportieren eines von dem Gerät bereitgestellten Luftstroms innerhalb zumindest einer der beiden Arme des Haarformaufsatzes sowie mit dem zumindest einen Strömungskanal in Verbindung stehende und in den Haarformspalt mündende Luftaustrittsöffnungen in der Arbeitsfläche in dem zumindest einen Arm vorgesehen sind. Ferner betrifft die Erfindung ein Haarformgerät mit einem einen Luftstrom erzeugenden Gebläse und mit einem solchen Haarformaufsatz.

Zum Formen von Haar werden unterschiedliche Haarformgeräte oder ein handgehaltenes, einen Luftstrom erzeugendes Handgerät (Aircurler) mit unterschiedlichen Haarformaufsätzen verwendet. Zum Glätten oder Locken von Haar werden Haarformaufsätze verwendet, die über zwei gelenkig zueinander nach Art einer Zange oder Schere verstellbare Arme aufweisen. Zwischen den zueinander weisenden Seiten dieser Arme befindet sich ein zur Aufnahme des zu formenden Haares vorgesehener Haarformspalt. Die zueinander weisenden Seiten der Arme tragen jeweils eine Arbeitsfläche. Diese ist bei einem als so genannter Straightener ausgebildeten Haarformaufsatz eben konzipiert. Es sind auch Haarformaufsätze bekannt, deren Arbeitsflächen zum Erstellen von Locken gewellt sind. Die Arbeitsflächen der beiden Arme sind hinsichtlich ihrer Formgebung komplementär konzipiert.

Haarformaufsätze mit zwei bewegbaren Armen sind typischerweise luftdurchströmt. Mit der von dem Luft erzeugenden Gerät in den Aufsatz einströmenden Warmluftstrom wird die für den Haarformprozess benötigte Wärme zu den Haaren transportiert. Aus diesem Grunde weist zumindest einer der beiden Arme einen Strömungskanal zum Transportieren des von dem Gebläse des Gerätes bereitgestellten Luftstroms auf, wobei dieser Strömungskanal in Luftaustrittsöffnungen der Arbeitsfläche dieses Armes mündet, um die Luft im Bereich der Arbeitsfläche dem zu formenden Haar zuzuführen. Gleichzeitig wird durch die Zuführung der Luft das zumeist feuchte zu formende Haar getrocknet.

Bei einem Betrieb eines solchermaßen konzipierten Haarformgerätes wird dieses typischerweise mit einer Hand an dem als Griffstück ausgebildeten Gerät erfasst. Eine Betätigung der Arme erfolgt über einen Stellhebel, der sich vorzugsweise möglichst weit bis zu dem den Luftstrom erzeugenden Gerät hin erstreckt, um mit derjenigen Hand betätigt zu werden, mit der das Gerät gehalten wird. Erwünscht ist eine Einhandbedienung. Ein derartiger Haarformaufsatz ist beispielsweise aus EP 1 334 670 A1 bekannt.

Da mit der das Gerät haltenden Hand nicht nur der gelenkige Arm zum Öffnen und Schließen des Haarformspaltes zum Einlegen und Auslassen von Haar zu bedienen ist, sondern gleichfalls die Leistung des Lüfters geändert und/oder eine Ionenabgabe ausgelöst werden soll, wäre es wünschenswert, die Handhabung eines solchen Gerätes zu vereinfachen. Das Dokument EP1472951A1 offenbart einen Haarformaufsatz mit zwei gelenkigen Armen und einer Antriebsenrichtung ; letztere greift jedoch nich am Stellhebelforsatz der Arme an, da sie dem Zweck der Rotation der Arme dient.

Ausgehend von diesem diskutierten Stand der Technik liegt der Erfindung daher die Aufgabe zugrunde, einen eingangs genannten, gattungsgemäßen Haarformaufsatz dergestalt weiterzubilden, dass eine Betätigung des oder der gelenkigen Arme vereinfacht ist.

Diese Aufgabe wird erfindungsgemäß durch einen eingangs genannten, gattungsgemäßen Haarformaufsatz gelöst, bei dem durch die gelenkige Anbindung zumindest ein Arm gelenkig gegenüber dem anderen Arm angelenkt ist und dieser Arm einen bezüglich der Gelenkachse seiner Arbeitsfläche gegenüberliegenden und winklig zur Ebene der Arbeitsfläche angeordneten und innerhalb des Haarformaufsatzes befindlichen Stellhebelfortsatz aufweist, an den eine Antriebseinrichtung zum Verstellen dieses Armes um seine Gelenkachse gegenüber dem anderen Arm angreift, welche Antriebseinrichtung von einer drehbar gelagerten Antriebswelle angetrieben ist, welche Antriebswelle an ihrem freien Ende ein Kupplungsstück zum Anschließen der Antriebswelle an eine rotierend angetriebene Welle des Gerätes verfügt.

Bei diesem Haarformaufsatz erfolgt eine Verstellung des oder der gelenkigen Arme mittels einer Antriebseinrichtung, die wiederum durch eine elektromotorisch angetriebene Antriebswelle des Gerätes angetrieben wird. Zu diesem Zweck verfügt der zumindest eine gelenkig gegenüber dem anderen Arm gelagerte Arm über einen innerhalb des Haarformaufsatzes angeordneten Stellhebel, der als Verlängerung des die Arbeitsfläche tragenden Arms über die Gelenkachse hinaus vorgesehen ist. Der Hebelfortsatz ist winklig zur Ebene der Arbeitsfläche angeordnet, und zwar dergestalt, dass durch Anlegen einer auf den Hebelfortsatz wirkenden Zug- oder Schubkraft der Arm um seine Gelenkachse verstellt werden kann. Als Antriebseinrichtung eignet sich neben anderen denkbaren Ausgestaltungen ein Spindeltrieb, dessen eines Element die Antriebswelle des Haarformaufsatzes darstellt oder Teil dieser ist. Der andere Teil des Spindeltriebes ist gegenüber dem durch die Antriebswelle rotatorisch angetriebenen Teil drehentkoppelt, jedoch in längsaxialer Richtung beweglich innerhalb des Haarformaufsatzes gelagert. Dieses Abtriebselement ist an den Stellhebelfortsatz des zumindest einen gegenüber dem anderen beweglich gelagerten Armes angeschlossen. Ein Betrieb des Spindeltriebes in die eine oder andere Richtung führt zu einer Längsverstellung des Abtriebselementes und damit zu einer Verstellbewegung des Armes, der im Zuge dieser Bewegung um seine Gelenkachse verschwenkt wird.

Gemäß einer bevorzugten Weiterbildung ist vorgesehen, dass beide Arme des Haarformaufsatzes gelenkig an ein Schaftstück angeschlossen sind und beide Arme jeweils über einen solchen, innerhalb des Haarformaufsatzes befindlichen Stellhebelfortsatz verfügen, an den jeweils die Antriebseinrichtung angreift.

Bei einem solchermaßen konzipierten Haarformaufsatz ist die Handhabung des Öffnens und Schließens des Haarformspaltes vereinfacht, da zu diesem Zweck lediglich ein Taster oder Schiebeschalter am Haarformgerät betätigt werden muss. Daher kann der an das Luftstrom erzeugende Gerät angeschlossene Haarformaufsatz mit der das Gerät haltenden Hand zum Öffnen und Schließen des Haarformspaltes betätigt werden, ohne dass die Griffstellung geändert werden müsste. Dies setzt voraus, dass der oder die Bedientaster bzw. Schalter für die Betätigung der Öffnungs- und Schließbewegung des oder der Arme an entsprechender Stelle an dem Gerät angeordnet sind.

Da ein solcher Haarformaufsatz keine außen liegenden Bedienhebel zum Bedienen des oder der Arme aufweist, eignet sich ein solcher Haarformaufsatz bei entsprechend konturierter äußeren Mantelfläche der Arme in besonderem Maße auch zum Einrollen von Haar.

Nachfolgend ist die Erfindung anhand eines Ausführungsbeispiels unter Bezugnahme auf die beigefügte Figur 1 erläutert. Figur 1 zeigt in einer stark schematisierten Darstellung einen Haarformaufsatz 1. Der Haarformaufsatz umfasst zwei gelenkig zueinander zangenartig verstellbare Arme 2, 2.1. Die beiden Arme 2, 2.1 sind gelenkig an ein Schaftstück 3 angeschlossen. Das freie Ende des Schaftstückes 3 ist als Kupplungsring 4 ausgebildet, um den Haarformaufsatz 1 an ein einen Luftstrom, insbesondere einen Warmluftstrom erzeugendes Gerät 5, beispielsweise als Aircurler ausgestaltet, anschließen zu können. Die Schwenkachse der beiden Arme 2, 2.1 ist in der Figur mit dem Bezugszeichen 6 gekennzeichnet.

Die beiden zueinander weisenden Seiten der Arme 2, 2.1 verfügen jeweils über eine ebene Arbeitsfläche 7, 7.1. Damit ist der Haarformaufsatz 1 als Straightener konzipiert. Das Schaftstück 3 und die beiden Arme 2, 2.1 sind luftdurchströmbar, und zwar von einem über dem Kupplungsring 4 in den Haarformaufsatz 1 einströmenden Luftstrom. Insofern verfügen die Arme 2, 2.1 jeweils über einen Strömungskanal zum Transportieren des von dem Gerät 5 bereitgestellten Luftstroms, insbesondere eines Warmluftstroms. Diese Strömungskanäle münden in in den Arbeitsflächen 7, 7.1 befindliche Öffnung, so dass die über den Luftstrom herangebrachte Wärme den in dem zwischen den Armen 2, 2.1 angeordneten Haarformspalt befindlichen Haaren zugeführt werden kann.

Im Folgenden ist der Arm 2 hinsichtlich seiner Öffnungs- und Schließbewegung beschrieben. Der Arm 2.1 ist identisch konzipiert. Der Arm 2 verfügt über einen in Bezug auf die Schwenkachse 6 seiner Arbeitsfläche 7 gegenüberliegenden Stellhebelfortsatz. Dieser befindet sich innerhalb des Schaftstückes 3 und ist so daher von außen nicht erkennbar. Innerhalb des Schaftstückes 3 befindet sich eine Antriebseinrichtung 9 zum Verstellen des Armes 2 gegenüber dem Arm 2.1. Die Antriebseinrichtung 9 umfasst eine Antriebswelle 10, an die bei dem dargestellten Ausführungsbeispiel eine Gewindehülse 11 mit einem Innengewinde drehmomentschlüssig angeschlossen ist. Die Antriebswelle 10 trägt an ihrem freien Ende ein Kupplungsstück 12, mit dem die Antriebswelle 10 an ein komplementär konzipiertes Kupplungsstück 13 des Gerätes 5 angeschlossen werden kann. Die Gewindehülse 11 ist innerhalb des Schaftstückes 3 mit der Antriebswelle 10 drehbar gelagert. Die Gewindehülse 11 sitzt auf einer Gewindespindel 14, die gegenüber der Gewindehülse 11 drehentkoppelt, jedoch in längsaxialer Richtung verschiebbar gelagert ist. Die Spindel 14 ist über einen Lenker 15, der seinerseits gelenkig an dem Stellhebelfortsatz 8 und die Spindel 14 angeschlossen ist, verbunden. Auf diese Weise kann von der Spindel 14 auf den Stellhebelfortsatz 8 sowohl eine Zug- als auch eine Schubbewegung übertragen werden. Anstelle des Vorsehens eines starren Lenkers ist es ebenfalls möglich, die Spindel 14 mittels eines Drahtseilstückes an den Stellhebelfortsatz 8 anzuschließen. Mit dieser Ausgestaltung ist eine Schließbewegung des Armes 2 durch die Antriebseinheit 9 möglich, während eine Öffnungsbewegung federkraftunterstützt erfolgt.

Wird der Haarformaufsatz 1 entsprechend den beiden Blockpfeilen der Figur 1 auf das Gerät 3 aufgesteckt, werden die beiden Kupplungsstücke 12, 13 miteinander in Eingriff gestellt. Mechanisch gehalten ist der Haarformaufsatz 1 an dem Gerät 5 mittels seines Kupplungsringes 4. Das Gerät 5 verfügt über einen Lüfter zum Erzeugen eines Luftstromes. Zudem verfügt das Gerät 5 über ein Heizregister 16 zum Erwärmen des generierten Luftstroms. Das Gerät 5 verfügt ferner über eine elektromotorische Antriebseinrichtung 17 mit einer Antriebswelle 18, an deren freien Ende das Kupplungsstück 13 sitzt. Der in dem Gerät 5 generierte und durch dessen Gehäuse geförderte Luftstrom ist in der Figur mit einem Blockpfeil gekennzeichnet. Der Luftstrom tritt aus dem Gerät 5 aus und durchströmt das Schaftstück 3, bevor dieser in die Strömungskanäle der Arme 2, 2.1 eintritt, um anschließend dem in dem Haarformspalt zwischen den Arbeitsflächen 7, 7.1 befindlichen Haar zugeführt zu werden.

Ist vorgesehen, den Haarformspalt aus der in Figur 1 gezeigten Offenstellung, in der in den Haarformspalt Haar eingeführt wird, zu schließen, wird durch Betätigen eines an dem Gerät 5 befindlichen Tasters die elektromotorische Antriebseinheit 17 entsprechend angesteuert. Die von dieser generierte Drehbewegung wird auf diese Antriebswelle 10 des Haarformaufsatzes 1 und sodann dem Spindeltrieb 10, 14 zugeführt. Die Spindel 14 bewegt sich bei dieser Bewegung in Richtung zu der Gewindehülse 11 hin, was eine Schließbewegung der beiden Arme 2, 2.1 zur Folge hat.

Das Gerät 5 verfügt vorzugsweise über eine Überlastabschaltung, damit ein der auf das Haar einwirkender Haarformdruck nicht überschritten wird. Wird ein bestimmter Lastzustand überschritten, schaltet die elektromotorische Antriebseinrichtung 17 ab. Da für unterschiedlich beschaffenes Haar dieses zum Formen unterschiedlichen Druck benötigt, verfügt das Gerät 5 über eine Einstelleinrichtung, mit der die vorgenannte Überlastabschaltung bzw. der die Überlastabschaltung auslösende Schwellwert eingestellt werden kann.

Zum Öffnen der beiden Arme 2, 2.1 zum Auslassen des geformten Haares wird die elektrische Antriebseinrichtung 17 des Gerätes 5 in entsprechend umgekehrter Richtung angesteuert.

Die Erfindung ist anhand eines Ausführungsbeispiels beschrieben worden. Ohne den Umfang der Ansprüche zu verlassen, ergeben sich für einen Fachmann, ohne dass dieses explizit dargelegt werden müsste, zahlreiche weitere Ausgestaltungen, die Erfindung zu verwirklichen.

### Bezugszeichenliste

- 1: Haarformaufsatz
- 2, 2.1: Arm
- 3: Schaftstück
- 4: Kupplungsring
- 5: Gerät
- 6: Schwenkachse
- 7, 7.1: Arbeitsfläche
- 8: Stellhebelfortsatz
- 9: Antriebseinrichtung
- 10: Antriebswelle
- 11: Gewindehülse
- 12: Kupplungsstück
- 13: Kupplungsstück
- 14: Spindel
- 15: Lenker
- 16: Heizregister
- 17: Antriebseinrichtung
- 18: Antriebswelle

## Patentansprüche

1. Haarformaufsatz zum Anschließen an ein einen Luftstrom erzeugendes Gerät (3), etwa einen Aircurler, welcher Haarformaufsatz (1) zwei gelenkig zueinander angeordnete, zangenartig verstellbare Arme (2, 2.1) aufweist, deren zueinander weisende Oberseiten jeweils eine komplementäre Arbeitsfläche (7, 7.1) zur Ausbildung eines Haarformspaltes aufweisen und wobei zumindest ein Strömungskanal zum Transportieren eines von dem Gerät (3) bereitgestellten Luftstroms innerhalb zumindest einer der beiden Arme (2, 2.1) des Haarformaufsatzes (1) sowie mit dem zumindest einen Strömungskanal in Verbindung stehende und in den Haarformspalt mündende Luftaustrittsöffnungen in der Arbeitsfläche (7, 7.1) in dem zumindest einen Arm (2, 2.1) vorgesehen sind, **dadurch gekennzeichnet, dass** durch die gelenkige Anbindung zumindest ein Arm (2, 2.1) gelenkig gegenüber dem anderen Arm (2.1, 2) angelenkt ist und dieser Arm (2, 2.1) einen bezüglich der Gelenkachse (6) seiner Arbeitsfläche (7, 7.1) gegenüberliegenden und winklig zur Ebene der Arbeitsfläche (7, 7.1) angeordneten und innerhalb des Haarformaufsatzes (1) befindlichen Stellhebelfortsatz (8) aufweist, an den eine Antriebseinrichtung (9) zum Verstellen dieses Armes (2, 2.1) um seine Gelenkachse (6) gegenüber dem anderen Arm (2.1, 2) angreift, welche Antriebseinrichtung (9) von einer drehbar gelagerten Antriebswelle (10) angetrieben ist, welche Antriebswelle (10) an ihrem freien Ende ein Kupplungsstück (12) zum Anschließen der Antriebswelle (10) an eine rotierend angetriebene Welle (18) des Gerätes (3) verfügt.

2. Haarformaufsatz nach Anspruch 1, **dadurch gekennzeichnet, dass** die Antriebseinrichtung (9) des Aufsatzes (1) über einen Spindeltrieb verfügt, wobei das Abtriebselement (14) des Spindeltriebes an den Stellhebelfortsatz (8) angeschlossen ist.

3. Haarformaufsatz nach Anspruch 2, **dadurch gekennzeichnet, dass** die Spindel Teil der Antriebswelle ist oder diese darstellt und auf der Spindel ein drehentkoppelt gelagertes, an den Hebelfortsatz angeschlossenes Abtriebselement sitzt.

4. Haarformaufsatz nach Anspruch 2, **dadurch gekennzeichnet, dass** eine auf der Spindel (14) des Spindeltriebes sitzende Gewindehülse (11) Teil der Antriebswelle (10) ist oder diese darstellt und die Spindel (14) drehentkoppelt gegenüber der Hülse (11) gelagert an den Hebelfortsatz (8) angeschlossen ist.

5. Haarformaufsatz nach einem der Ansprüche 1 bis 4, **dadurch gekennzeichnet, dass** beide Arme (2, 2.1) des Haarformaufsatzes (1) gelenkig an ein dem Aufsatz zugehöriges Schaftstück (3) angeschlossen sind und beide Arme (2, 2.1) jeweils über einen Stellhebelfortsatz (8) verfügen, welche beiden Stellhebelfortsätze (8) an die Antriebseinrichtung (9) angeschlossen sind.

6. Haarformgerät mit einem einen Luftstrom erzeugenden Gebläse und mit einem Haarformaufsatz (1), **dadurch gekennzeichnet, dass** der Haarformaufsatz (1) nach einem der Ansprüche 1 bis 5 ausgeführt ist.

7. Haarformgerät nach Anspruch 6, **dadurch gekennzeichnet, dass** das Haarformgerät (3) eine Überlastabschaltung bezüglich seiner Antriebswelle (18) aufweist.

## Claims

1. Hair shaping attachment for connection to a device (3) generating an airflow, such as an air curler, said hair shaping attachment (1) having two articulately arranged, forcipate adjustable arms (2, 2.1) whose tops, which face one another, each have a complementary working surface (7, 7.1) for forming a hair shaping slot and wherein provision is made for at least one flow channel for transporting an airflow provided by the device (3) within at least one of the two arms (2, 2.1) of the hair shaping attachment (1) as well as air outlet apertures, in the working surface (7, 7.1) in the at least one arm (2, 2.1), which are connected with the at least one flow channel and lead into the hair shaping slot, **characterised in that**, through the articulate connection, at least one arm (2, 2.1) is articulately joined opposite the other arm (2.1, 2) and this arm (2, 2.1) has an adjusting lever extension (8) lying opposite its working surface (7, 7.1) with respect to the joint axis (6) and arranged at an angle to the plane of the working surface (7, 7.1) and located within the hair shaping attachment (1), gripped by a drive device (9) for adjusting this arm (2, 2.1) around its joint axis (6) opposite the other arm (2.1, 2), said drive device (9) being driven by a rotatably supported drive shaft (10), said drive shaft having, at its free end, a coupling piece (12) for connecting the drive shaft (10) to a rotatably driven shaft (18) of the device (3).

2. Hair shaping attachment according to claim 1, **characterised in that** the drive device (9) of the attachment (1) has a spindle drive wherein the output element (14) of the spindle drive is connected to the adjusting lever extension (8).

3. Hair shaping attachment according to claim 2, **characterised in that** the spindle is part of the drive shaft or represents it and an output element, which is supported rotationally uncoupled and connected to the adjusting lever extension, sits on the spindle.

4. Hair shaping attachment according to claim 2, **characterised in that** a threaded sleeve (11), which sits on the spindle (14) of the spindle drive, is part of the drive shaft (10) or represents it and the spindle (14) is connected to the adjusting lever extension (8) so as to be supported rotationally uncoupled in respect of the sleeve (11).

5. Hair shaping attachment according to one of the claims 1 to 4, **characterised in that** both arms (2, 2.1) of the hair shaping attachment (1) are pivotably connected to a shaft piece (3) belonging to the attachment and both arms (2, 2.1) each have an adjusting lever extension (8), said two adjusting lever extensions (8) being connected to the drive device (9).

6. Hair shaping device with a blower generating an airflow and with a hair shaping attachment (1), **characterised in that** the hair shaping attachment (1) is designed according to one of the claims 1 to 5.

7. Hair shaping device according to claim 6, **characterised in that** the hair shaping device (3) has an overload cut-off in respect of its drive shaft (18).

## Revendications

1. Chapiteau de mise en forme de cheveux à raccorder sur un appareil (3) produisant un flux d'air, par exemple un sèche-cheveux boucleur, lequel chapiteau de mise en forme de cheveux (1) présente deux bras (2, 2.1) articulés l'un par rapport à l'autre, réglables à la façon d'une pince, dont les faces supérieures orientées l'une vers l'autre comprennent chacune une surface de travail (7, 7.1) complémentaire afin de former un intervalle de mise en forme de cheveux, au moins un canal de circulation étant prévu dans au moins un bras (2, 2.1) afin de transporter un flux d'air fourni par l'appareil (3) à l'intérieur d'au moins un des deux bras (2, 2.1) du chapiteau de mise en forme de cheveux (1), ainsi que des ouvertures de sortie d'air, situées dans la surface de travail (7, 7.1), qui sont reliées avec ledit au moins un canal de circulation et qui débouchent dans l'intervalle de mise en forme de cheveux, **caractérisé en ce qu'**au moins un bras (2, 2.1) est, grâce à la liaison articulée, articulé sur l'autre bras (2.1, 2) et que ce bras (2, 2.1) présente un prolongement en forme de levier de réglage (8), disposé à l'opposé par rapport à l'axe de l'articulation (6) de sa surface de travail (7, 7.1) et en angle par rapport au plan de la surface de travail (7, 7.1) et se trouvant dans le chapiteau de mise en forme de cheveux (1), sur lequel prolongement en forme de levier de réglage (8) s'engage un dispositif d'entraînement (9) destiné à régler ce bras (2, 2.1) sur son axe d'articulation (6) par rapport à l'autre bras (2.1, 2), lequel dispositif d'entraînement (9) est entraîné par un arbre d'entraînement (10) logé de façon rotative, lequel arbre d'entraînement (10) dispose, sur son extrémité libre, d'une pièce de couplage (12) destinée à raccorder l'arbre d'entraînement (10) à un arbre (18) entraîné en rotation de l'appareil (3).

2. Chapiteau de mise en forme de cheveux selon la revendication 1, **caractérisé en ce que** le dispositif d'entraînement (9) du chapiteau (1) dispose d'un entraînement à broche, l'élément de sortie (14) de l'entraînement à broche étant relié au prolongement en forme de levier de réglage (8).

3. Chapiteau de mise en forme de cheveux selon la revendication 2, **caractérisé en ce que** la broche fait partie de l'arbre d'entraînement ou constitue celui-ci et que l'élément de sortie raccordé au prolongement en forme de levier de réglage, logé de façon à pouvoir être découplé en rotation, est porté par la broche.

4. Chapiteau de mise en forme de cheveux selon la revendication 2, **caractérisé en ce qu'**une douille filetée (11) portée par la broche (14) de l'entraînement à broche fait partie de l'arbre d'entraînement (10) ou constitue celui-ci et que la broche (14) est raccordée au prolongement en forme de levier de réglage (8) et est logée de façon à pouvoir être découplée en rotation par rapport à la douille (11).

5. Chapiteau de mise en forme de cheveux selon l'une des revendications 1 à 4, **caractérisé en ce que** les deux bras (2, 2.1) du chapiteau de mise en forme de cheveux (1) sont raccordés de façon articulée à un fût (3) faisant partie du chapiteau et que les deux bras (2, 2.1) disposent chacun d'un prolongement en forme de levier de réglage (8), lesquels deux prolongements en forme de levier de réglage (8) sont raccordés au dispositif d'entraînement (9).

6. Appareil de mise en forme de cheveux comportant une soufflerie produisant un flux d'air et comportant un chapiteau de mise en forme de cheveux (1), **caractérisé en ce que** le chapiteau de mise en forme de cheveux (1) est réalisé selon l'une des revendications 1 à 5.

7. Appareil de mise en forme de cheveux selon la revendication 6, **caractérisé en ce que** l'appareil (3) de mise en forme de cheveux présente par rapport à son arbre d'entraînement (18) une déconnexion en cas de surcharge.
